# EUROPÄISCHE PATENTSCHRIFT

(11) **EP 1 350 281 B1**
(45) Veröffentlichungstag und Bekanntmachung des Hinweises auf die Patenterteilung: **06.08.2008**
(21) Anmeldenummer: 01990296.4
(22) Anmeldetag: 13.12.2001
(51) Int. Cl.: H01P 1/12

(54) **VORRICHTUNG MIT EINEM KONDENSATOR MIT VERÄNDERBARER KAPAZITÄT, INSBESONDERE HOCHFREQUENZ-MIKROSCHALTER**
DEVICE COMPRISING A CAPACITOR HAVING A VARYING CAPACITANCE, ESPECIALLY A HIGH- FREQUENCY MICROSWITCH
DISPOSITIF DOTE D'UN CONDENSATEUR A CAPACITE VARIABLE, EN PARTICULIER COMMUTATEUR MINIATURE A HAUTE FREQUENCE

(30) Priorität: 04.01.2001 DE 10100296
(43) Veröffentlichungstag der Anmeldung: 08.10.2003
(73) Patentinhaber: ROBERT BOSCH GMBH, 70442 Stuttgart (DE)
(72) Erfinder: MUELLER-FIEDLER, Roland, 71229 Leonberg (DE); WALTER, Thomas, 71272 Renningen (DE); ULM, Markus, 74372 Sersheim (DE)
(86) Internationale Anmeldenummer: PCT/DE2001/004693
(87) Internationale Veröffentlichungsnummer: WO 2002/054528

(56) Entgegenhaltungen:
- US-A- 5 619 061
- US-A- 6 016 092
- ULM M ET AL: "MICROELECTROMECHANICAL CAPACITIVE RF SWITCHES ON HIGH RESISTIVITY SILICON SUBSTRATES" PROCEEDINGS. MICRO. TEC. VDE WORLD MICROTECHNOLOGIES CONGRESS, PROCEEDINGS OF INTERNATIONAL CONFERENCE ON MICROTECHNOLOGIES, XX, XX, 25. September 2000 (2000-09-25), Seiten 93-96, XP001059893
- J.Y. PARK ET AL. : "ELECTROPLATED RF MEMS CAPACITIVE SWITCHES" PROCEEDINGS IEEE THIRTEENTH ANNUAL INTERNATIONAL CONFERENCE ON MICRO ELECTRO MECHANICAL SYSTEMS, 23. - 27. Januar 2000, Seite 639-644 XP002193693 Miyazaki (JP)

## Beschreibung

Die Erfindung betrifft eine insbesondere in Mikromechanik gefertigte Vorrichtung mit einem Kondensator mit veränderbarer Kapazität zur Impedanzänderung eines koplanaren Wellenleiters nach der Gattung der unabhängigen Ansprüche.

### Stand der Technik

In der unveröffentlichten Anmeldung DE 100 37 385.2 ist ein mikromechanisch gefertigter Hochfrequenz-Schalter beschrieben, der eine dünne Metallbrücke aufweist, die auf einer vorgegebenen Länge in die Signalleitung eines koplanaren Wellenleiters eingesetzt ist und diese dort unterbricht. Weiter ist dort vorgeschlagen worden, unterhalb der Metallbrücke eine elektrische leitende Verbindung zwischen zwei parallel zu der Signalleitung geführten Masseleitungen des koplanaren Wellenleiters vorzusehen, die oberflächlich unterhalb der Brücke mit einer dielektrischen Schicht versehen ist. Die Metallbrücke bildet somit mit der elektrisch leitenden Verbindung einen Kondensator mit dem die Impedanz des betreffenden Teilstücks des koplanaren Wellenleiters veränderbar ist. Bei Betrieb des Hochfrequenz-Schalters kann nun die Brücke elektrostatisch bzw. durch Anlegen einer geeigneten Spannung an den Kondensator auf die dielektrische Schicht gezogen werden, wodurch sich die Kapazität des aus Brücke und elektrisch leitender Verbindung gebildeten Plattenkondensators vergrößert, was die Ausbreitungseigenschaften der auf dem Wellenleiter geführten elektromagnetischen Wellen beeinflusst. Insbesondere wird im "off"-Zustand, d.h. die Metallbrücke ist unten, ein Großteil der Leistung reflektiert, während im "on"-Zustand, d.h. die Metallbrücke ist oben, wird ein Großteil der Leistung transmittiert wird.

### Vorteile der Erfindung

Die erfindungsgemäße Vorrichtung mit einem Kondensator mit veränderbarer Kapazität hat gegenüber dem Stand der Technik den Vorteil, das auftretende Temperaturänderungen bei Betrieb der Vorrichtung nicht zu temperaturabhängigen elektromechanischen Eigenschaften dieser Vorrichtung führen.

Insbesondere wird durch das Vorsehen einer mäanderförmigen oder U-förmigen Struktur und insbesondere die Verwendung dieser Struktur zur Aufhängung der zweiten Verbindung auf zumindest einer Seite ein Ausgleich von "in-plane"-Spannungen ermöglicht, d.h. diese Struktur bewirkt vorteilhaft, dass intrinsische und/oder thermisch induzierte Spannungen in der von der zweiten Verbindung gebildeten Brücke größtenteils abgebaut werden. Zudem ist vorteilhaft, dass die Rückstellkraft bei einer "out-of-plane"-Auslenkung dieser Brücke bzw. zweiten Verbindung von Biegemomenten analog zu einem einseitig eingespannten, dünnen Balken ist, und dass die "out-of-plane"-Biegesteifigkeit der eingebrachten Struktur vernachlässigbar ist.

Darüber hinaus ist auch vorteilhaft, dass die Biegesteifigkeit der von der zweiten Verbindung gebildeten Brücke über den Temperaturgang des Elastizitätsmoduls des Materials der Brücke nur schwach temperaturabhängig ist.

Da in der Mikromechanik als Substratmaterial vielfach Silizium verwendet wird, das einen wesentlich geringeren thermischen Ausdehnungskoeffizienten als die meisten übrigen Metalle besitzt, welche aufgrund ihrer elektrischen Leitfähigkeit zur Realisierung der zweiten Verbindung eingesetzt werden, ist als Material für die zweite elektrisch leitfähige Verbindung die Verwendung von Molybdän, Wolfram oder Tantal vorteilhaft.

Besonders vorteilhaft ist der Einsatz von Molybdän, da dieses einerseits einen thermischen Ausdehnungskoeffizienten von 4*10⁻⁶ pro Kelvin besitzt, der dem von Silizium mit 2,7*10⁻⁶ pro Kelvin ähnlich ist, und da es andererseits einen Elastizitätsmodul aufweist, der mit 340 GPa der vergleichbar hoch dem von anderen Metallen, beispielsweise Aluminium mit 70 GPa, ist.

Durch die Verwendung von Molybdän, Tantal oder Wolfram wird erreicht, dass Temperaturänderungen nicht oder nur in deutlich verringertem Ausmaß zu einem Aufbau von Spannungen in der zweiten Verbindung führen, und dass damit solche Temperaturänderungen nicht mehr in unerwünschter Weise die erforderliche Schaltspannung und auftretenden Schaltzeiten der Vorrichtung beeinträchtigen. Zudem wird über die erreichte Reduktion dieser Spannungen auch Einfluss auf die zur Bewegung der zweiten Verbindung beim Schalten auftretenden Kräfte, insbesondere Rückstellkräfte, genommen.

Der hohe Elastizitätsmodul von Molybdän, Tantal oder Wolfram hat zudem den Vorteil, dass die von der zweiten Verbindung gebildete Brücke ausreichend biegesteif ist.

Vorteilhafte Weiterbildungen der Erfindung ergeben sich aus den in den Unteransprüchen genannten Maßnahmen.

So ist vorteilhaft, wenn Molybdän, Tantal oder Wolfram als Material für die zweite Verbindung und gleichzeitig als Material für die eingefügte Struktur eingesetzt werden.

Das Vorsehen der zusätzlichen Struktur hat weiter den Vorteil, das über deren gezielte Formgebung und Dimensionierung eine zusätzliche Induktivität in das Ersatzschaltbild der erfindungsgemäßen Vorrichtung eingebracht wird, über die die Einfügedämpfung dieser Vorrichtung reduziert werden kann.

### Zeichnungen

Die Erfindung wird anhand der Zeichnungen und in der nachfolgenden Beschreibung näher erläutert. Es zeigt Figur 1 eine erfindungsgemäße Vorrichtung in Draufsicht, Figur 2 zeigt Figur 1 in perspektivischer Darstellung und Figur 3 zeigt ein Ersatzschaltbild der erfindungsgemäßen Vorrichtung.

### Beschreibung des Ausführungsbeispiels

Die Figur 1 zeigt als Ausführungsbeispiel einen mikromechanisch hergestellten Hochfrequenzkurzschlussschalter. Dabei ist auf einem Tragkörper 90 aus hochohmigem Silizium mit einer Dicke von beispielsweise 100 µm bis 500 µm eine Isolierschicht 100 mit geringem Verlustwinkel, beispielsweise aus Siliziumdioxid, mit einer Dicke von 100 nm bis 3 µm vorgesehen, auf der ein koplanarer Wellenleiter aufgebracht ist, der drei koplanare, elektrisch leitfähige Leitungen aufweist, die, zumindest lokal, im Wesentlichen parallel zueinander geführt sind. Die Leitungen des koplanaren Wellenleiters sind bevorzugt metallisch ausgeführt und auf der Isolierschicht 100 zunächst beispielsweise mittels Aufsputtern einer Start-Metallisierung und über einen oder mehrere nachfolgende galvanische Prozessschritte erzeugt worden. Die beiden äußeren der drei Leitungen des koplanaren Wellenleiters entsprechen einer ersten Masseleitung 110 und einer zweiten Masseleitung 111, während die mittlere Leitung einer Signalleitung 120 des koplanaren Wellenleiters entspricht. In Figur 1 ist dabei lediglich der für die erfindungsgemäße Vorrichtung interessierende Ausschnitt eines solchen auf der Isolierschicht 100 geführten koplanaren Wellenleiters dargestellt.

Die beiden Masseleitungen 110, 111 des koplanaren Wellenleiters sind mittels einer ersten, elektrisch leitenden Verbindung 130, beispielsweise aus einem Metall, verbunden, die bereichsweise flächig auf die Isolierschicht 100 aufgebracht ist, und die eine geringe "Höhe" im Vergleich zur "Höhe" der Masseleitungen 110, 111 aufweist. Insofern verbindet die erste Verbindung 130 die Masseleitungen 110, 111 an deren "Fuß" auf der Isolierschicht 100 in Form einer Kurschlussbrücke. Im Bereich der ersten Verbindung 130 ist weiter die Signalleitung 120 des koplanaren Wellenleiters unterbrochen, d.h. die erste Verbindung 130 ist mit der Signalleitung 120 nicht elektrisch leitend verbunden. Zudem ist auf die erste Verbindung 130 im Bereich der Unterbrechung der Signalleitung 120 eine in Figur 1 nicht sichtbare Dielektrizitätsschicht 140 aufgebracht.

In Figur 1 ist weiter dargestellt, dass die unterbrochene Signalleitung 120 mit einer zweiten, elektrisch leitenden Verbindung 121 versehen ist, die in Form einer metallenen Verbindungsbrücke oder Signalbrücke zwischen den Enden der unterbrochenen Signalleitung 120 eingesetzt ist, und die in einem gewissen Abstand zu der Ebene der Isolierschicht 100 zunächst parallel zu diesem geführt ist, wobei der Abstand der zweiten Verbindung 121 zu der Isolierschicht 100 bzw. zu der ersten Verbindung 130 etwa der Höhe der Signalleitung 120 entspricht. Hierdurch "schwebt" - bei Abwesenheit von Kräften auf die zweite Verbindung 121 - die zweite Verbindung 121 zwischen den Enden der unterbrochenen Signalleitung 120 zumindest weitgehend freitragend.

Die zweite Verbindung 121 ist bevorzugt aus Molybdän ausgeführt. Es eignen sich weiter aber auch andere, elektrisch leitende Materialien mit gegenüber Silizium ähnlichem thermischen Ausdehnungskoeffizienten und gegenüber üblichen Metallen wie Aluminium hohem Elastizitätsmodul. Ihre typischen Abmesssungen liegen zwischen 20 µm x 150 µm und 100 µm x 600 µm bei einer Dicke von 0,5 µm bis 1,5 µm.

Weiter ist in Figur 1 erkennbar, dass zwischen der zweiten Verbindung 121, die bevorzugt in Form eines flachen Streifens ausgeführt ist, und der Signalleitung 120 eine mit beiden in Verbindung stehende Struktur 150 vorgesehen ist, die als U-förmige oder mäanderförmige, in der Ebene des Streifens der zweiten Verbindung 121 flächig verlaufende Feder ausgebildet ist. Diese Struktur 150 bewirkt eine Reduktion von in der zweiten Verbindung 121 auftretenden mechanischen Spannungen, wie sie insbesondere bei Temperaturschwankungen auftreten oder auch intrinsisch gegeben sind.

Die Struktur 150 dient weiter gemäß Figur 1 zumindest einseitig als Aufhängung und Verbindung der freitragenden, elektrisch leitenden zweiten Verbindung 121 mit einem zugeordneten Teilstück der Signalleitung 120. Dazu kann die Struktur 150 wie dargestellt an einem oder alternativ auch an beiden Enden der zweiten Verbindung 121 vorgesehen sein. Zudem ist es ebenso möglich, die Struktur 150 bereichsweise, beispielsweise mittig, in die zweite Verbindung 121 einzusetzen.

Bevorzugt ist die zweite Verbindung 121 und die Struktur 150 einstückig ausgeführt, d.h. die Struktur 150 ist ein strukturierter Teil der zweiten Verbindung 121.

Die Figur 2 zeigt den Ausschnitt der erfindungsgemäßen Vorrichtung gemäß Figur 1 perspektivisch. Dabei ist auch die Dielektrizitätsschicht 140 sowie die unter der Dielektrizitätsschicht 140 geführte, die erste Masseleitung 110 und die zweite Masseleitung 111 elektrisch leitend verbindende erste Verbindung 130 sichtbar.

In Figur 3 ist ein Ersatzschaltbild der erfindungsgemäßen Vorrichtung dargestellt, wobei die beiden Masseleitungen 110, 111 lediglich in Form einer einzigen Leitung des koplanaren Wellenleiters dargestellt sind, da diese sich auf gleichem Potential befinden. Daneben ist die Signalleitung 120 des koplanaren Wellenleiters in Figur 3 dargestellt. Zwischen der Signalleitung 120 und den Masseleitungen 110, 111 ist ein Kondensator 200 (C(U)) angeordnet. Weiter ist an dieser Stelle eine erste Induktivität 221 (L₁) gegeben, die in Figur 1 bzw. 2 im Wesentlichen durch die erste Verbindung 130 realisiert ist.

Diese erste Induktivität 221 (L₁) kann durch eine Strukturierung der ersten Verbindung 130, die als Gleichspannungskurzschluss zwischen den Masseleitungen 110, 111 wirkt, definiert werden. Sie ist dabei vor allem über eine örtliche Variation des Länge-Breite-Verhältnisses der ersten Verbindung 130 oder deren Form, beispielsweise mäanderförmig oder ähnliches, festlegbar.

Der Kondensator 200 in Figur 3 wird zumindest teilweise durch die erste Verbindung 130 und die zweite Verbindung 121 realisiert, wobei dessen Kapazität dadurch veränderbar ist, dass sich die zweite Verbindung 121 bei Anlegen einer geeigneten Spannung, insbesondere einer Gleichspannung U zwischen Signalleitung 120 und Masseleitungen 110, 111, mechanisch verformt, und somit zumindest in Teilbereichen ihren Abstand zu der ersten Verbindung 130 ändert. Insbesondere weist der Kondensator 200 in unverformtem Zustand der zweiten Verbindung 121, d.h. bei nicht angelegter Gleichspannung U bzw. im "on"-Zustand, eine Kapazität Cₒₙ und bei Anliegen der Gleichspannung U und einer damit verbundenen Auslenkung der zweiten Verbindung aus der Ruhelage in Richtung auf die Dielektrizitätsschicht 140 hin, d.h. im "off"-Zustand, eine Kapazität C_{off} auf.

Die vorgesehene Struktur 150 in Form einer U-förmigen Feder wirkt weiter ebenfalls durch die damit verbundene Strompfadverengung und Strompfadverlängerung als in Serie geschaltete zweite Induktivität 220 (L₂), welche besonders bei hohen Frequenzen zu zusätzlichen Reflexionen führt. In dem Ersatzschaltbild gemäß Figur 3 bewirkt die zweite Induktivität 220 eine Reduktion der Einfügedämpfung der Vorrichtung, welche vor allem durch die Reflexion an der Kapazität Cₒₙ bestimmt ist. Insofern kann diese Kapazität Cₒₙ durch die Induktivität L₂ kompensiert werden, welche wiederum besonders einfach durch eine geeignete Dimensionierung und Strukturierung der Struktur 150 gegeben bzw. einstellbar ist. Bevorzugt wird die Induktivität L₂ so eingestellt, dass für die Impedanz Z_{L} der Signalleitung 120 bei der jeweiligen Betriebsfrequenz und gilt: ${Z}_{L} = \sqrt{\frac{{L}_{2}}{{C}_{on}}}$ Weiterhin kann durch geeignete Dimensionierung und Formgebung des Gleichspannungskurzschlusses, d.h. der ersten Verbindung 130, die zu dem gebildeten Plattenkondensator 200 in Reihe angeordnete erste Induktivität 221 (L₁) bei der jeweiligen Betriebsfrequenz der erfindungsgemäßen Vorrichtung so eingestellt werden, so dass ein Serienschwingkreis entsteht, dessen Resonanzfrequenz vᵣₑₛ im ausgeschalteten Zustand der zweiten Verbindung 121 bei der Betriebsfrequenz der Vorrichtung liegt: ${v}_{res} = \frac{1}{2 ⁢ π} ⁢ \sqrt{{L}_{1} ⁢ {C}_{off}}$

Im "on"-Zustand, d.h. in dem Zustand in dem sich die zweite Verbindung bzw. Brücke 121 mit relativ großen Abstand zur Isolierschicht 100 oben befindet, wird die Vorrichtung dann durch die verringerte Kapazität des Plattenkondensators 200 außerhalb dieser Resonanzfrequenz betrieben, so dass sich keine höhere Einfügedämpfung ergibt. Die Betriebsfrequenzen der erläuterten Vorrichtung betragen im Übrigen für Anwendungen im Bereich ACC (Adaptive Cruise Control) oder SRR (Short Range Radar) 77 GHz oder 24 GHz.

In den Figuren 1 und 2 ist die mechanisch verformbare zweite Verbindung 121 für den Fall dargestellt, dass das dargestellte Teilstück des koplanaren Wellenleiters einen hohen Transmissionskoeffizienten und einen geringen Reflexionskoeffizienten aufweist. Der Abstand der ersten Verbindung 130 und der zweiten Verbindung 121, der mit der Dielektrizitätsschicht 140 die Kapazität C(U) des Kondensators 200 maßgeblich bestimmt, sind in Figur 2 maximal; sie liegt bei ca. 2 µm bis 4 µm. Für den Fall, dass zwischen der ersten Verbindung 130 und der zweiten Verbindung 121 eine Gleichspannung U angelegt wird, ergibt sich eine elektrostatische Anziehungskraft zwischen der ersten Verbindung 130 und der zweiten Verbindung 121, was dazu führt, dass die zweite Verbindung 121 verformt und zumindest in einen Teilbereich, nämlich im Wesentlichen in der Mitte der Metallbrücke, zur ersten Verbindung 130 bzw. zur auf die erste Verbindung 130 aufgebrachten Dielektrizitätsschicht 140 gezogen wird, die beispielsweise aus Siliziumdioxid oder Siliziumnitrid besteht.

Hinsichtlich weiteren Details zu der erläuterten Vorrichtung und deren Funktionsweise sei im Übrigen auf die Anmeldung DE 100 37 385.2 verwiesen.

## Patentansprüche

1. Vorrichtung mit einem Kondensator mit veränderbarer Kapazität zur Impedanzänderung eines Teilstücks eines koplanaren Wellenleiters, insbesondere Hochfrequenz-Mikroschalter, mit einer Masseleitung (110, 111) und einer aus zumindest einer bereichsweise freitragenden, elektrisch leitenden Verbindung (121) bestehenden Signalleitung (120), wobei der Kondensator (200) die elektrisch leitende Verbindung (121) und eine mit der Masseleitung (110, 111) verbundene weitere elektrisch leitende Verbindung (130) zumindest teilweise umfasst, **dadurch gekennzeichnet, dass** mindestens eine mit der elektrisch leitenden Verbindung (121) in Verbindung stehende Struktur (150) vorgesehen ist, die derart ausgebildet ist, dass sie in der elektrisch leitenden Verbindung (121) auftretende mechanische Spannungen reduziert, wobei die elektrisch leitfähige Verbindung (121) zumindest bereichsweise in Form eines Streifens und die Struktur (150) als U-förmige oder mäanderförmige Feder, insbesondere als in der Ebene des Streifens flächig verlaufende U-förmige oder mäanderförmige Feder, ausgebildet ist.

2. Vorrichtung nach Anspruch 1, **dadurch gekennzeichnet, dass** die Struktur (150) die elektrisch leitende Verbindung (121) in Form einer Aufhängung mit einem Teilstück der Signalleitung (120) verbindet.

3. Vorrichtung nach Anspruch 1 oder 2, **dadurch gekennzeichnet, dass** die Struktur (150) bereichsweise in die elektrisch leitende Verbindung (121) eingesetzt oder die elektrisch leitfähige Verbindung (121) bereichsweise zu der Struktur (150) strukturiert ist, wobei die Struktur (150) insbesondere eine Aufhängung der elektrisch leitenden Verbindung (121) bildet.

4. Vorrichtung nach einem der vorangehenden Ansprüche, **dadurch gekennzeichnet, dass** die Struktur (150) derart aus-gebildet ist, dass sie intrinsische und/oder aufgrund von Temperaturschwankugen in der elektrisch leitenden Verbindung (121) auftretende, insbesondere parallel zu der Ebene der Struktur (150) gerichtete mechanische Spannungen reduziert oder unterdrückt.

5. Vorrichtung nach einem der vorangehenden Ansprüche, **dadurch gekennzeichnet, dass** die Signalleitung (120) des Wellenleiters auf einer vorgegebenen Länge von der elektrisch leitenden Verbindung (121) und der Struktur (150) unterbrochen ist, und dass die weitere elektrisch leitende Verbindung (130) zwei parallel zu der Signalleitung (120) geführte Masseleitungen (110, 111) des Wellenleiters in dem von der vorgegebenen Länge definierten Bereich miteinander verbindet.

6. Vorrichtung nach einem der vorangehenden Ansprüche, **dadurch gekennzeichnet, dass** die Struktur (150) und/oder die elektrisch leitende Verbindung (121) aus einem Material mit gegenüber Silizium ähnlichem thermischen Ausdehnungskoeffizienten und gegenüber Metallen hohem Elastizitätsmodul, insbesondere aus Molybdän, Tantal oder Wolfram, ausgebildet ist.

7. Vorrichtung nach einem der vorhergehenden Ansprüche, **dadurch gekennzeichnet, dass** die Änderung der Kapazität (C) des Kondensators (200) durch eine elektrostatische Kraft zwischen der elektrisch leitenden Verbindung (121) und der weiteren elektrisch leitenden Verbindung (130) bewirkbar ist.

8. Vorrichtung nach einem der vorhergehenden Ansprüche, **dadurch gekennzeichnet, dass** die weitere elektrisch leitende Verbindung (130) eine erste Induktivität (221) in Reihe mit dem Kondensator (200) bildet.

## Claims

1. Device comprising a capacitor having a variable capacitance for changing the impedance of a segment of a coplanar waveguide, in particular high-frequency microswitch, having an earth line (110, 111) and a signal line (120) which comprises at least one electrically conductive connection (121) that is self-supporting in regions, the capacitor (200) at least partly comprising the electrically conductive connection (121) and a further electrically conductive connection (130) connected to the earth line (110, 111), **characterized in that** at least one structure (150) connected to the electrically conductive connection (121) is provided which is formed in such a way that it reduces mechanical stresses occurring in the electrically conductive connection (121), the electrically conductive connection (121) being formed at least in regions in the form of a strip and the structure (150) being formed as a U-shaped or meandering spring, in particular as a U-shaped or meandering spring that runs areally in the plane of the strip.

2. Device according to Claim 1, **characterized in that** the structure (150) connects the electrically conductive connection (121) in the form of a suspension to a segment of the signal line (120).

3. Device according to Claim 1 or 2, **characterized in that** the structure (150) is inserted in regions into the electrically conductive connection (121) or the electrically conductive connection (121) is structured in regions to form the structure (150), the structure (150) forming in particular a suspension of the electrically conductive connection (121).

4. Device according to any of the preceding claims, **characterized in that** the structure (150) is formed in such a way that it reduces or suppresses intrinsic mechanical stresses and/or mechanical stresses which occur on account of temperature fluctuations in the electrically conductive connection (121) and, in particular, are directed parallel to the plane of the structure (150).

5. Device according to any of the preceding claims, **characterized in that** the signal line (120) of the waveguide is interrupted over a predetermined length by the electrically conductive connection (121) and the structure (150), and **in that** the further electrically conductive connection (130) connects two earth lines (110, 111) - which are laid parallel to the signal line (120) - of the waveguide to one another in the region defined by the predetermined length.

6. Device according to any of the preceding claims, **characterized in that** the structure (150) and/or the electrically conductive connection (121) is formed from a material having a coefficient of thermal expansion similar to that of silicon and a modulus of elasticity that is high with respect to metals, in particular from molybdenum, tantalum or tungsten.

7. Device according to any of the preceding claims, **characterized in that** the change in the capacitance (C) of the capacitor (200) can be effected by an electrostatic force between the electrically conductive connection (121) and the further electrically conductive connection (130).

8. Device according to any of the preceding claims, **characterized in that** the further electrically conductive connection (130) forms a first inductance (221) in series with the capacitor (200).

## Revendications

1. Dispositif comportant un condensateur à capacité variable pour modifier l'impédance d'un élément de guide d'ondes coplanaire notamment un microcommutateur haute fréquence comportant une ligne de masse (110, 111) et une ligne de transmission de signaux 121) composée au moins en partie par une liaison électroconductrice (121) libre, sans support,
le condensateur (200) comprenant au moins en partie la liaison électroconductrice (121) et une autre liaison électroconductrice (130) reliée à la ligne de masse (110, 111),
**caractérisé en ce qu'**
au moins une structure (150) reliée à la liaison électroconductrice (121) est prévue et cette structure est réalisée de façon à réduire les tensions mécaniques induites dans la liaison électroconductrice (121),
la liaison électroconductrice (121) étant réalisée au moins par zones sous la forme d'un ruban et la structure (150) sous la forme d'un ressort en U ou en méandres, notamment dans le plan de la bande sous la forme d'un ressort plat en forme de U ou de méandres.

2. Dispositif selon la revendication 1,
**caractérisé en ce que**
la structure (150) relie la liaison électroconductrice (121) sous la forme d'une suspension avec un élément de la ligne de transmission de signaux (120).

3. Dispositif selon la revendication 1 ou 2,
**caractérisé en ce que**
la structure (150) est intégrée par zones dans la liaison électroconductrice (121) ou la liaison électroconductrice (121) est structurée par zones pour donner la structure (150),
la structure (150) formant notamment une suspension de la liaison électroconductrice (121).

4. Dispositif selon l'une des revendications précédentes,
**caractérisé en ce que**
la structure (150) est réalisée pour réduire ou supprimer les tensions mécaniques intrinsèques et/ou engendrées par les variations de température dans la liaison électroconductrice (121) et en particulier des tensions dirigées parallèlement au plan de la structure (150).

5. Dispositif selon l'une des revendications précédentes,
**caractérisé en ce que**
la ligne de transmission de signaux (120) du guide d'ondes est interrompue sur une longueur prédéfinie par la liaison électroconductrice (121) et la structure (150) et
l'autre liaison électroconductrice (130) relie deux lignes de masse (110, 111) parallèles à la ligne de signal (120) du guide d'ondes, dans la zone définie par la longueur prédéfinie.

6. Dispositif selon l'une des revendications précédentes,
**caractérisé en ce que**
la structure (150) et/ou la liaison électroconductrice (121) sont réalisées en un matériau ayant un coefficient de dilatation thermique analogue à celui du silicium et un module d'élasticité plus élevé que celui des métaux, notamment du molybdène, du tantal et du tungstène.

7. Dispositif selon l'une des revendications précédentes,
**caractérisé en ce que**
la variation de capacité (C) du condensateur (200) est produite par une force électrostatique entre la liaison électroconductrice (121) et l'autre liaison électroconductrice (130).

8. Dispositif selon l'une des revendications précédentes,
**caractérisé en ce que**
l'autre liaison électroconductrice (130) forme une première inductance (221) en série avec le condensateur (200).
